# EUROPÄISCHE PATENTSCHRIFT

(11) **EP 0 913 539 B1**
(45) Veröffentlichungstag und Bekanntmachung des Hinweises auf die Patenterteilung: **14.12.2005**
(21) Anmeldenummer: 98119513.4
(22) Anmeldetag: 15.10.1998
(51) Int. Cl.: E04D 13/064, E04D 13/068

(54) **Dachrinne**
Roof gutter
Gouttière de toiture

(30) Priorität: 28.10.1997 DE 19747492
(43) Veröffentlichungstag der Anmeldung: 06.05.1999
(73) Patentinhaber: Fricke GmbH & Co. KG, 48268 Greven (DE)
(72) Erfinder: Wewer, Richard, 48268 Greven (DE)

(56) Entgegenhaltungen:
- BE-A- 735 381
- CH-A- 395 495
- CH-A- 588 614
- DE-U- 29 609 209
- US-A- 2 145 486
- US-A- 3 352 649

## Beschreibung

Die Erfindung betrifft einerseits eine Dachrinne gemäß den Merkmalen im Oberbegriff des Anspruchs 1 und andererseits ein Verfahren zur Herstellung solcher Dachrinnen.

Dachrinnen werden schußweise sich endseitig überlappend an der Unterkante (Traufe) eines Daches angebracht, um das von der Dachfläche abfließende Regenwasser aufzufangen und in ein Fallrohr abzuleiten. Dachrinne und Fallrohr werden unter anderem aus Kupfer, Zinkblech, verzinktem Stahlblech, Edelstahl oder Aluminium hergestellt. Dachrinnen aus Kupfer sind besonders hochwertig.

Häufig wird eine Hängedachrinne mit halbkreisförmigem Querschnitt verwendet. Diese weist eine halbrunde Auffangschale (Rinnensohle) auf mit einem Wasserfalz an der einen Längsseite und einem eingedrehten Wulst an der anderen Längsseite. Maße und Werkstoffe von Hängedachrinnen sind in der deutschen Norm DIN 18 461 bzw. der europäischen Norm EN 612 festgelegt. Eine gattungsgemäße Dachrinne ist ebenfalls aus dem Dokument BE 75 53 81-A bekannt.

Die einzelnen Dachrinnen sind üblicherweise 3 m lang und werden beim Verlegen schußweise aneinander gesetzt. Sie überlappen sich dann endseitig und werden im Überlappungsbereich untereinander wasserdicht verlötet. An der Dachunterkante wird die Dachrinne durch Rinnenhalter befestigt.

Bei der Montage gestaltet sich das Ineinanderfügen der Enden der einzelnen Dachrinnen umständlich. Insbesondere die vorderen Wulste müssen vom Dachdecker unter Kraftaufwand regelrecht "ineinandergewürgt" werden. Hierbei besteht nicht nur die Gefahr, daß sich die Dachrinnen verbiegen und dann nicht mehr einwandfrei überlappend ineinanderliegen, sondern auch, daß sich der Monteur verletzt. In der Praxis behilft man sich dadurch, daß man die Wulste im Überlappungsbereich abschneidet und die Stöße stumpf aneinanderlötet. Dies ist jedoch mit zusätzlichem Aufwand verbunden und kann sowohl die Dichtheit als auch das äußere Erscheinungsbild der Naht nachteilig beeinflussen. Bei einer anderen Behelfsmaßnahme schneidet man mit einer Blechschere einen Zwickel aus dem Wulst. Damit verbindet sich jedoch der Nachteil, daß sich eine Wulst öffnen kann, so daß es zu einem Verwurf zwischen den aneinander gefügten Dachrinnen kommt.

Die US-PS 2,145,486 offenbart eine Dachrinne mit einem eingedrehten Wulst sowie einem Längsschenkel an einem Längsrand und mit einer 180°-Faltung am anderen Längsrand. An einem Ende ist der Wulst derart kurvenförmig beschnitten, dass er in einen kompletten Wulst einer zweiten Dachrinne mit rechtwinkling zur Längsachse verlaufender Stirnseite axial eingeschoben werden kann. Auch der Längsschenkel im Inneren des Wulstes fehlt in diesem Längenabschnitt.

Außerdem weist die Dachrinne im Bereich des beschnittenen Wulstes über den wesentlichen Umfangsbereich ihrer Auffangwanne eine S-förmige Faltung auf. Durch diese Faltung wird ein Aufnahmespalt geschaffen, in den das nicht beschnittene Ende einer Auffangwanne einer Dachrinne eingeschoben werden kann.

Die Herstellung der bekannten Dachrinne ist kompliziert, da nicht nur der Wulst beschnitten, sondern auch die S-förmige Faltung vor dem Runden der Auffangwanne gefertigt werden muss.

Der Erfindung liegt daher ausgehend vom Stand der Technik die Aufgabe zugrunde, eine Dachrinne zu schaffen, die eine einfachere Montage erlaubt. Weiterhin ist es Aufgabe der Erfindung, ein Verfahren zur Herstellung einer solchen Dachrinne aufzuzeigen.

Die Lösung des gegenständlichen Teils der Aufgabe besteht nach der Erfindung in den kennzeichnenden Merkmalen des Anspruchs 1.

Kernpunkt der Erfindung bildet die Maßnahme, den nach innen gerichteten Längsschenkel des vorderen Wulstes einer Dachrinne von einer Stirnseite des Wulstes ausgehend gegenüber der Länge des Wulstes in Form einer Aussparung verkürzt auszubilden. Die Länge der Aussparung entspricht in etwa dem Überlappungsmaß zwischen zwei Dachrinnen.

Die Aussparung ermöglicht es, daß zwei Dachrinnen ohne großen Aufwand endseitig sich überlappend aneinander gesetzt werden können. Hierzu wird die anzusetzende Dachrinne mit ihrem Wulst auf die bereits montierte Dachrinne geschoben. Die Dachrinne ist dabei um ihre Längsachse nach vorne gedreht, so daß die Öffnung der Dachrinne nach vorne zum Monteur hin weist. Anschließend wird die angesetzte Dachrinne in die montierte Dachrinne gedreht. Dies ist möglich, da im Überlappungsbereich der Dachrinnen mindestens an einer Dachrinne der innen liegende Längsschenkel fehlt. Die Dachrinnen können so um die Längsachse des Wulstes ineinandergedreht werden, ohne daß die Drehbewegung durch die Längsschenkel behindert wird.

Danach wird der Wasserfalz am dachseitigen Längsrand aufgezogen und die Dachrinnen ineinander gefügt.

Die beiden Dachrinnen liegen dann im Überlappungsbereich sauber und spannungsfrei aufeinander, so daß sie ohne Probleme verlötet werden können.

Die erfindungsgemäße Dachrinne ermöglicht mithin eine einfachere Montage. Dies erleichtert das Arbeiten wesentlich, da die Verlegung häufig über Kopf von einer Leiter oder einem Gerüst aus ausgeführt werden muß. Zusätzliche Schneidarbeiten an den Enden der Dachrinnen bei der Montage werden vermieden.

Auch wenn es grundsätzlich möglich ist, den Längsschenkel einer erfindungsgemäßen Dachrinne an beiden Endseiten verkürzt auszubilden, wird es für die Praxis als zweckmäßig angesehen, eine Aussparung nur an einer Seite vorzusehen.

Die Lösung des verfahrensmäßigen Teils der Aufgabe besteht in den Merkmalen des Anspruchs 2.

Danach wird der Ausschnitt für die Verkürzung des Längsschenkels vor der Wulstherstellung eingebracht. Hierzu werden an einem Längsrand eines in Bandform bereitgestellten Ausgangsmaterials zunächst in einem der Länge einer Dachrinne entsprechenden Abstand seitliche Ausnehmungen erstellt und das Ausgangsmaterial im Bereich der Ausnehmungen rechtwinklig zu seiner Längserstreckung in Blechstreifen geteilt. Das Herstellen der Ausnehmungen und das Teilen in Blechstreifen kann gleichzeitig oder in nacheinander folgenden Arbeitsschritten erfolgen. Anschließend werden die Blechstreifen in bekannter Weise zu Dachrinnen endgeformt.

Eine zweckmäßige Vorgehensweise bei der Endformung besteht darin, zunächst den Wasserfalz zu knicken und den Wulst einzudrehen. Anschließend wird der Blechstreifen in einem Rollenformsatz biegewalztechnisch zur halbrunden Dachrinne geformt.

Das erfindungsgemäße Verfahren ermöglicht eine rationelle und einfache Herstellung von Dachrinnen mit einem an einer Endseite verkürzten Längsschenkel.

Die Erfindung ist nachfolgend anhand von in den Zeichnungen dargestellten Ausführungsbeispielen näher beschrieben. Es zeigen:
- Figur 1: eine halbrunde Dachrinne im vertikalen Querschnitt;
- Figur 2: in perspektivischer Darstellungsweise zwei Dachrinnen vor dem endseitigen Ineinanderfügen;
- Figur 3: die beiden Dachrinnen gemäß Figur 2 ineinandergefügt;
- Figur 4: ein bandförmiges Ausgangsmaterial für die Herstellung von Blechstreifen zur Fertigung von Dachrinnen;
- Figur 5: einen Blechstreifen in der Draufsicht;
- Figur 6: in der Seitenansicht einen Blechstreifen mit Wasserfalz und Wulst und
- Figuren 7 und 8: in technisch vereinfachter Darstellungsweise den Biegewalzvorgang an einem Blechstreifen.

Die Figur 1 zeigt einen Querschnitt einer halbrunden Dachrinne 1 gemäß DIN 18 461. Die Dachrinne 1 weist eine Auffangschale 2 auf mit einem angeformten Wasserfalz 3 am dachseitigen Längsrand 4 und einem eingedrehten Wulst 5 am äußeren Längsrand 6.

Der Wulst 5 ist in seiner Konfiguration annähernd hohlzylindrisch. Mit einem gegenüber dem Radius R₁ des Wulstes 5 kleineren Radius R₂ schließt sich ein etwa zur Längsachse LA des Wulstes 5 gerichteter, im wesentlichen ebener Längsschenkel 7 an. Zwischen dem Übergang 8 von dem Wulst 5 auf den Längsschenkel 7 und der benachbarten Außenseite 9 der Auffangschale 2 ist ein Spalt 10 ausgebildet.

Wie anhand der Figuren 2 und 3 deutlich wird, ist der Längsschenkel 7 einer Dachrinne 1', 1" durch eine Aussparung 11 gegenüber der Länge L_{W} des Wulstes 5 von einer Stirnseite 12 ausgehend verkürzt ausgebildet.

Die Länge L₁₁ der Aussparung 11 entspricht in etwa dem Überlappungsmaß Ü zwischen den Dachrinnen 1', 1". Der Wulst 5 erstreckt sich über die gesamte Länge L_{D} einer Dachrinne 1', 1". Durch die Aussparung 11 kann die Dachrinne 1" bei der Montage endseitig mit ihrem Wulst 5 auf die Dachrinne 1' gesteckt werden. Danach werden die Dachrinnen 1', 1" spannungsfrei ineinander gedreht, ohne daß sich die Längsschenkel 7 von Dachrinne 1' und 1" hierbei behindern können.

Anschließend werden die Dachrinnen 1', 1" durch Aufziehen des Wasserfalzes 3 am Längsrand 4 ineinander gefügt und im Überlappungsbereich 13 verlötet.

In der Figur 4 ist ein Ausschnitt aus einem bandförmigen Ausgangsmaterial 14 dargestellt, von dem Blechstreifen 15 abgeteilt werden, die zur Herstellung von Dachrinnen dienen, deren Längsschenkel an beiden Endseiten durch Aussparungen verkürzt sind.

Hierzu werden an einem Längsrand 16 in einem der Länge L_{D} einer Dachrinne entsprechenden Abstand seitliche Ausnehmungen 17 erstellt. In dem hier erläuterten Fertigungsbeispiel ist die Ausnehmung 17 doppelt so lang wie eine spätere Aussparung im Längsschenkel einer Dachrinne. Durch Teilen des Ausgangsmaterials 14 rechtwinklig zu seiner Längserstreckung in der Mitte der Ausnehmungen 17 erhält man Blechstreifen 15 mit seitlichen Ausnehmungen 17', 17" an beiden Enden.

Die Herstellung der Ausnehmungen 17 und das Teilen in Blechstreifen 15 kann gleichzeitig oder in nacheinander folgenden Arbeitsschritten erfolgen.

Einen Blechstreifen 18, der nur an einem Ende 19 eine Ausnehmung 20 besitzt, zeigt Figur 5. Die Ausnehmung 20 ist am Längsrand 21 gleichzeitig mit dem Abteilen des Blechstreifens 18 von einem in Bandform bereitgestellten Ausgangsmaterial erstellt worden. Die Tiefe der Ausnehmung H₂₀ entspricht der Höhe eines an dem Wulst einer Dachrinne ausgebildeten Längsschenkels.

Bei der Endformung (siehe Figuren 6 bis 8) eines Blechstreifens 22 wird zunächst der Wasserfalz 23 geknickt und der Wulst 24 eingedreht. Der Längsschenkel 25 des Wulstes 24 ist entsprechend den vorstehenden Erläuterungen endseitig verkürzt ausgebildet. Anschließend wird der so vorbereitete Blechstreifen 22 in einem Rollenformsatz 26 durch Biegewalzen zur halbrunden Dachrinne 27 geformt.

### Bezugszeichenaufstellung

- 1 -: Dachrinne
1' - Dachrinne
1" - Dachrinne
- 2 -: Auffangschale
- 3 -: Wasserfalz
- 4 -: Längsrand
- 5 -: Wulst
- 6 -: Längsrand
- 7 -: Längsschenkel
- 8 -: Übergang
- 9 -: Außenseite
- 10 -: Spalt
- 11 -: Aussparung
- 12 -: Stirnseite
- 13 -: Überlappungsbereich
- 14 -: Ausgangsmaterial
- 15 -: Blechstreifen
- 16 -: Längsrand
- 17 -: Ausnehmung 17' - Ausnehmung
- 17"-: Ausnehmung
- 18 -: Blechstreifen
- 19 -: Ende v. 18
- 20 -: Ausnehmung
- 21 -: Längsrand
- 22 -: Blechstreifen
- 23 -: Wasserfalz
- 24 -: Wulst
- 25 -: Längsschenkel
- 26 -: Rollenformsatz
- 27 -: Dachrinne

- H₂₀-: Tiefe v. 20
- LA -: Längsachse v. 5
- L_{W}-: Länge v. 5
- L₁₁- Länge: v. 11
- L_{D}-: Länge v. 1, 1', 1"
- R₁-: Radius v. 5
- R₂-: Radius v. 5
- Ü -: Überlappungsmaß

## Patentansprüche

1. Dachrinne (1,1',1",27), die eine halbrunde Auffangschale (2), einen an einen Längsrand (4) der Auffangschale (2) angeformten Wasserfalz (3,23) und einen am anderen Längsrand (6) eingedrehten Wulst (5,24) aufweist, an den sich ein etwa zur Längsachse (LA) des Wulstes (5,24) gerichteter, im wesentlichen ebener Längsschenkel (7,25) anschließt, wobei der Übergang (8) von dem Wulst (5,24) auf den Längsschenkel (7,25) mit der benachbarten Außenseite (9) der Auffangschale (2) einen Spalt (10) begrenzt, **gekennzeichnet durch** folgende Merkmale:
a) der Längsschenkel (7,25) ist von einer Stirnseite (12) des Wulstes (5,24) ausgehend in Form einer Aussparung (11) verkürzt ausgebildet,
b) die Länge (L₁₁) der Aussparung (11) entspricht in etwa dem Überlappungsmaß (Ü) zwischen zwei aufeinander Folgenden zu montierenden, Dachrinnen (1',1"),
c) der Spalt (10) weist eine solche Breite auf, dass bei der Montage eine anzusetzende Dachrinne (1") mit ihrem Wulst (5,24) auf eine bereits montierte Dachrinne (1') sich endseitig überlappend aneinander setzbar und anschließend die anzusetzende Dachrinne (1") um die Längsachse (LA) der Wulste (5,24) in die montierte Dachrinne (1') drehbar ist.

2. Verfahren zur Herstellung von Dachrinnen nach Anspruch 1, **dadurch gekennzeichnet, dass** an einem Längsrand (16,21) eines in Bandform bereit gestellten Ausgangsmaterials (14) zunächst in einem der Länge einer Dachrinne (1,1',1",27) entsprechenden Abstand (L_{D}) seitliche Aussparungen (17,20) erstellt werden und das Ausgangsmaterial (14) im Bereich der Ausnehmungen (17, 20) rechtwinklig zu seiner Längserstreckung in Blechstreifen (5,18,22) geteilt wird, worauf an einem Blechstreifen (15,18,22) der Wasserfalz (3,23) durch Knicken angeformt und der Wulst (5,24) eingedreht wird, und dass dann der so vorbereitete Blechstreifen (15,18,22) in einem Rollenformsatz (26) durch Biegewalzen zur halbrunden Dachrinne (1,1',1",27) geformt wird.

## Claims

1. Roof gutter (1, 1', 1", 27) having a semicircular collecting shell (2), a water fold (3, 23) moulded onto a longitudinal edge (4) of the collecting shell (2) and a bead (5, 24) turned in at the other longitudinal edge (6), which is adjoined by a substantially plane longitudinal leg (7, 25) directed approximately toward the longitudinal axis (LA) of the bead (5, 24), wherein the transition (8) from the bead (5, 24) to the longitudinal leg (7, 25), with the adjacent outside (9) of the collecting shell (2), delimits a gap (10), **characterised by** the following features:
a) the longitudinal leg (7, 25) is shortened starting from an end face (12) of the bead (5, 24) in the form of a recess (11),
b) the length (L₁₁) of the recess (11) approximately corresponds to the overlap measure (Ü) between two roof gutters (1', 1") to be assembled consecutively,
c) the gap (10) has a width such that during assembly, a roof gutter (1") to be attached can be placed with its bead (5, 24) on an already assembled roof gutter (1') so as to overlap one another on the end face and the roof gutter (1") to be attached can then be rotated about the longitudinal axis (LA) of the bead (5, 24) into the assembled roof gutter (1').

2. Method for producing roof gutters according to claim 1, **characterised in that** lateral recesses (17, 20) are produced initially on one longitudinal edge (16, 21) of a starting material (14) provided in strip form at a spacing (L_{D}) corresponding to the length of a roof gutter (1, 1', 1", 27) and in the region of the recesses (17, 20) the starting material (14) is divided into sheet metal strips (5, 18, 22) at right angles to its longitudinal extension, whereupon the water fold (3, 23) is formed by bending on one sheet metal strip (15, 18, 22) and the bead (5, 24) is turned in and **in that** the sheet metal strip (15, 18, 22) thus prepared is then formed in a roller forming assembly (26) by roll bending to form the semicircular roof gutter (1, 1', 1", 27).

## Revendications

1. Gouttière de toiture (1, 1', 1", 27) présentant une auge de récupération (2) demi-ronde, une feuillure (3, 23) formée sur un bord longitudinal (4) de l'auge de récupération (2) et un bourrelet (5, 24) façonné sur l'autre bord longitudinal (6) auquel est raccordée une branche longitudinale (7, 25) essentiellement plate et dirigée sensiblement dans l'axe longitudinal (LA) du bourrelet (5, 24), la jonction (8) du bourrelet (5, 24) sur la branche longitudinale (7, 25) avec le côté extérieur adjacent (9) de l'auge de récupération (2) délimitant un espace (10),
**caractérisée par**
les caractéristiques suivantes :
a) la branche longitudinale (7, 25) est raccourcie sous la forme d'un évidement (11) à partir d'une face frontale (12) du bourrelet (5, 24),
b) la longueur (L₁₁) de l'évidement (11) correspond sensiblement à la mesure du chevauchement (Ü) entre deux gouttières de toiture successives (1', 1") à monter,
c) l'espace (10) présente une largeur telle que, lors de l'assemblage, une gouttière de toiture (1") à insérer peut être introduite avec son bourrelet (5, 24) sur une gouttière de toiture (1') déjà montée en chevauchement sur un côté d'extrémité et ensuite la gouttière de toiture (1") à insérer peut être tournée autour de l'axe longitudinal (LA) du bourrelet (5, 24) dans la gouttière de toiture (1') montée.

2. Procédé de fabrication de gouttières de toiture selon la revendication 1,
**caractérisé en ce que**
sur un bord longitudinal (16, 21) d'un matériau de départ (14) disponible en forme de bande, on réalise tout d'abord des évidements latéraux (17, 20) à une distance (L_{D}) correspondant à la longueur d'une gouttière de toiture (1, 1', 1", 27) et on divise le matériau de départ (14) en bandes de tôle (5, 18, 22) au niveau des logements (17, 20) perpendiculairement par rapport à sa longueur, ensuite, sur une bande de tôle (15, 18, 22), on forme par gaufrage la feuillure (3, 23) et on façonne le bourrelet (5, 24), et alors la bande de tôle (15, 18, 22) ainsi préparée est formée dans un ensemble de rouleaux de formage (26) par des rouleaux de cintrage pour obtenir une gouttière de toiture demi-ronde (1, 1', 1", 27).
